# EUROPÄISCHE PATENTANMELDUNG

(11) **EP 4 696 210 A1**
(43) Veröffentlichungstag der Anmeldung: **18.02.2026**
(21) Anmeldenummer: 25189835.9
(22) Anmeldetag: 16.07.2025
(51) Int. Cl.: A47L 9/14, A47L 9/16, A47L 11/40

(54) **ABSCHEIDEREINHEIT MIT AUSWECHSELBARER ENTSORGUNGSEINHEIT, STAUBSAUGERSYSTEM SOWIE VERFAHREN**

(30) Priorität: 16.08.2024 DE 102024123483
(71) Anmelder: Vorwerk & Co. Interholding GmbH, 42275 Wuppertal (DE)
(72) Erfinder: Wisniewski, Michael, 42855 Remscheid (DE); Meier, Wilko, 42285 Wuppertal (DE)
(74) Vertreter: Bals & Vogel Patentanwälte PartGmbB

(57) **Zusammenfassung**

Die Erfindung betrifft eine Abscheidereinheit (10) zum Abscheiden von Sauggut eines Saugstroms (200), umfassend ein Gehäuse (11), welches einen Abscheideraum (21) zum Abscheiden des Sauggutes umgibt, wobei das Gehäuse (11) eine Eingangsöffnung (12), durch welche der Saugstrom (200) zumindest teilweise in den Abscheideraum (21) einleitbar ist, und eine Ausgangsöffnung (13), durch welche der Saugstrom (200) zumindest teilweise aus dem Abscheideraum (21) herausleitbar ist, aufweist, wobei die Eingangsöffnung (12), der Abscheideraum (21) und die Ausgangsöffnung (13) einen Abscheidepfad (201) zur zyklonartigen Verwirbelung des Saugstroms (200) bilden, um das Sauggut in einem Randbereich (21.1) des Abscheideraums (21) abzuscheiden. Ferner betrifft die Erfindung ein Staubsaugersystem (1), sowie ein Verfahren (100).

## Beschreibung

Die Erfindung betrifft eine Abscheidereinheit zum Abscheiden von Sauggut eines Saugstroms eines Staubsaugers, ein Staubsaugersystem sowie ein Verfahren zum Betreiben eines Staubsaugersystems.

Aus dem Stand der Technik sind verschiedene Arten von Staubsaugern bekannt. Klassische Staubsauger weisen z. B. häufig einen Staubsaugerbeutel auf, bei welchem der Saugstrom durch den Staubsaugerbeutel hindurchgeleitet wird, um Sauggut nach dem Filterprinzip aus einem Saugstrom herauszufiltern.

Dagegen basieren Zyklonsauger auf dem Prinzip von Fliehkraftabscheidern, bei denen ein Saugstrom in Rotation versetzt wird. Dadurch entsteht eine Wirbelströmung, deren Zentrifugalkräfte das Sauggut veranlassen, sich in einem üblicherweise beutellosen Behälter umfangsseitig abzusetzen. Der Behälter weist dabei i. d. R. einen Öffnungsmechanismus auf, über welchen der Behälter z. B. über einem Abfalleimer entleert werden kann. Ein Vorteil von Zyklonsaugern besteht darin, dass die Saugleistung unabhängig vom Füllstand des Behälters ist. Das Entleeren des Behälters kann für Allergiker wegen des Freisetzens von Stäuben allerdings unangenehm sein. Ferner können Bereiche, in denen das Sauggut an der Innenwand des Behälters entlangströmt, abrasiv beschädigt werden, wodurch zuvor glatte oder transparente Bereiche ermatten können. Darunter leidet das Erscheinungsbild des Staubsaugers.

Es ist eine Aufgabe der vorliegenden Erfindung, voranstehende, aus dem Stand der Technik bekannte Nachteile zumindest teilweise zu beheben. Insbesondere ist es eine Aufgabe der vorliegenden Erfindung, eine Entsorgung des Sauggutes, vorzugsweise in allergikerfreundlicher Weise, zu vereinfachen.

Die voranstehende Aufgabe wird gelöst durch eine Abscheidereinheit mit den Merkmalen des Anspruchs 1, ein Staubsaugersystem mit den Merkmalen des Anspruchs 8, sowie ein Verfahren mit den Merkmalen des Anspruchs 13. Weitere Merkmale und Details der Erfindung ergeben sich aus den jeweiligen Unteransprüchen, der Beschreibung und den Zeichnungen. Dabei gelten Merkmale und Details, die im Zusammenhang mit der erfindungsgemäßen Abscheidereinheit beschrieben sind, selbstverständlich auch im Zusammenhang mit dem erfindungsgemäßen Staubsaugersystem und/oder dem erfindungsgemäßen Verfahren und jeweils umgekehrt, so dass bezüglich der Offenbarung zu den einzelnen Erfindungsaspekten stets wechselseitig Bezug genommen wird bzw. werden kann.

Gemäß einem ersten Aspekt der Erfindung ist eine Abscheidereinheit zum Abscheiden von Sauggut eines Saugstroms eines Staubsaugers vorgesehen. Die Abscheidereinheit umfasst ein Gehäuse, welches einen Abscheideraum zum Abscheiden des Sauggutes, insbesondere von dem Saugstrom, umgibt. Das Gehäuse weist eine Eingangsöffnung, durch welche der Saugstrom zumindest teilweise in den Abscheideraum einleitbar ist, und eine Ausgangsöffnung, durch welche der Saugstrom zumindest teilweise aus dem Abscheideraum herausleitbar ist, auf. Zumindest die Eingangsöffnung, der Abscheideraum und die Ausgangsöffnung bilden einen Abscheidepfad zur zyklonartigen Verwirbelung des Saugstroms, um das Sauggut in einem Randbereich des Abscheideraums abzuscheiden. Der Abscheideraum ist zumindest teilweise oder vollständig in eine auswechselbare Entsorgungseinheit integriert, die mit dem im Abscheideraum abgeschiedenen Sauggut entsorgbar ist.

Bei dem Staubsauger kann es sich vorzugsweise um einen Haustaubsauger handeln. Das Sauggut kann vorzugsweise Schmutzpartikel, wie z. B. Hausstaub, umfassen. Es ist jedoch ebenso denkbar, dass das Sauggut andere Arten von unerwünschten und/oder zu fördernden Stoffen und/oder Substanzen umfasst. Der Saugstrom kann vorzugsweise durch ein Gebläse des Staubsaugers erzeugbar sein. Das Gebläse kann vorteilhafterweise durch einen Elektromotor angetrieben sein. Die Abscheidereinheit kann stromaufwärts und/oder stromabwärts zu dem Gebläse im Staubsauger anordbar sein.

Der Abscheideraum kann vorzugsweise ein Volumen innerhalb des Gehäuses, z. B. in Form eines Hohlraumes, umfassen. Somit kann der Abscheideraum einen Freiraum umfassen, durch welchen der Saugstrom hindurchleitbar und/oder in welchem das Sauggut sammelbar ist. Das Gehäuse kann eine Wandung aufweisen, welche den Abscheideraum umgibt. Die Wandung kann aus Kunststoff, insbesondere aus transparentem Kunststoff ausgebildet sein.

Der Saugstrom kann auch als Saugströmung bezeichnet werden. Ferner kann der Saugstrom vorzugsweise ein Gemisch aus Luft und Sauggut umfassen. Beim Abscheiden des Sauggutes kann das Sauggut von der Luft getrennt und/oder aus dem Saugstrom entfernt werden. Die Wirbelströmung kann eine Strömung des Saugstroms umfassen, bei welcher der Saugstrom, insbesondere mittels einer Rotationsbewegung, um eine, vorzugsweise zentrische, Achse des Abscheideraums herumgeführt wird. Unter dem Abscheidepfad kann insbesondere ein Strömungspfad verstanden werden, durch welchen der Saugstrom zumindest teilweise oder vollständig hindurchleitbar und in welchem der Saugstrom zumindest teilweise oder vollständig verwirbelbar ist. Die Abscheidereinheit bildet vorzugsweise einen Fliehkraft- und/oder Massenkraftabscheider. Insbesondere kann der Saugstrom im Abscheideraum verwirbelbar sein. Dabei kann der Abscheidepfad derart ausgebildet sein, dass die Wirbelströmung bewirkt, dass Zentrifugalkräfte auf Sauggut wirken, so dass sich das Sauggut umfangsseitig im Randbereich absetzt.

Der Abscheideraum kann Teil eines Zyklons und/oder eines Multizyklons sein. Der Staubsauger kann ein Zyklonstaubsauger sein. Dazu kann der Abscheideraum einen zumindest abschnittsweise oder vollständig konusförmigen und/oder zylindrischen Verlauf eines Innen- und/oder Außendurchmessers des Abscheideraums, d. h. insbesondere einen zumindest abschnittsweise oder vollständig konusförmigen und/oder zylindrischen Verlauf einer Wandung des Abscheideraums, aufweisen. Der Randbereich des Abscheideraums kann vorzugsweise durch eine Wandung des Gehäuses oder durch ein entsorgbares Einsatzelement gebildet werden.

Zusätzlich zu der Eingangs- und Ausgangsöffnung kann der Abscheideraum ein Sauggutdepot aufweisen, in welchem das abgeschiedene Sauggut sammelbar ist. Das Sauggutdepot kann mit dem Abscheidepfad in einer Fluidkommunikationsverbindung stehen. Vorzugsweise ist das Sauggutdepot dabei durch das Gehäuse gebildet.

Beim Auswechseln kann die Entsorgungseinheit insbesondere gegen eine baugleiche, vorzugsweise leere, Entsorgungseinheit ausgetauscht werden. Die Entsorgungseinheit kann vorzugsweise aus einem recyclingfähigen Material und/oder zur einmaligen Füllung ausgebildet sein. Dabei kann die Entsorgungseinheit eine Verschlussvorrichtung aufweisen, durch welche der Abscheideraum und/oder die Entsorgungseinheit im Bereich der Eingangsöffnung und/oder der Ausgangsöffnung verschließbar ist. Insbesondere kann die Entsorgungseinheit durch die Verschlussvorrichtung manuell und/oder automatisch beim Entfernen der Entsorgungseinheit von dem Staubsauger verschließbar sein. Es kann vorgesehen sein, dass der Abscheideraum vollständig mit einer Wandung umgeben ist, die nur durch die Eingangsöffnung und die Ausgangsöffnung unterbrochen ist. Das Gehäuse kann z. B. ein recyclingfähiges und/oder faserbasiertes Material aufweisen. Es ist ferner denkbar, dass die Entsorgungseinheit deckellos ausgebildet ist, wenn aufgrund der Entsorgbarkeit ein späteres Öffnen des Abscheideraums nicht notwendig sein kann.

Insbesondere kann das Sauggut somit im Abscheideraum abgeschieden und gleichzeitig in der Entsorgungseinheit gesammelt werden. Es ist somit im Rahmen der Erfindung erkannt worden, dass die Integration des Abscheideraums in die auswechselbare Entsorgungseinheit das Entsorgen des Sauggutes bei einem Staubsauger mit der zyklonartigen Verwirbelung zum Abscheiden des Sauggutes vereinfacht. Insbesondere ist es dadurch trotz der Zyklonartigkeit nicht erforderlich, das Sauggut zum Entsorgen aus dem Abscheideraum auszukippen und dabei ggf. erneut freizusetzen. Insbesondere kann eine erneute Freisetzung des Sauggutes dadurch vermieden werden, dass die Entsorgungseinheit mit dem abgeschiedenen Sauggut vollständig entsorgt wird.

Unter dem Begriff "Integration" oder "integrieren" wird im Rahmen der vorliegenden Anmeldung sowohl das "teilweise oder auch vollständige Hineinragen oder die teilweise oder auch vollständige Aufnahme bzw. Umfassen von ggf. separaten bzw. verschiedenen Bauteilen zueinander" verstanden als auch eine "einstückige materialeinheitliche und stoffschlüssige Ausbildung von zwei Bauteilen zu einer gemeinsamen Baueinheit (wie diese beispielsweise beim Spritzgussgießen erfolgt) oder die Verbindung von zwei Bauteilen zu einer Baueinheit (wie z.B. durch Verschraubung oder Vernietung)" verstanden.

Weiterhin ist es bei einer erfindungsgemäßen Abscheidereinheit denkbar, dass die Entsorgungseinheit einen Sammelbehälter umfasst, welcher eine flexible Wandung aufweist, die den Abscheideraum umgibt. Insbesondere kann die Entsorgungseinheit durch den Sammelbehälter gebildet sein Der Sammelbehälter kann somit einen Beutel umfassen oder beutelartig ausgestaltet sein. Beispielsweise kann der Sammelbehälter aus einem Papier-, Gewebe- und/oder Vliesmaterial ausgestaltet sein, vorzugsweise aus einem Papier-, Gewebe- und/oder Vliesmaterial bestehen. Vorzugsweise weist ein Material des Sammelbehälters Kunststoff- und/oder Naturfasern auf. Dadurch kann die Entsorgungseinheit kostengünstig herstellbar und damit kostengünstig austauschbar sein. Dabei kann der Sammelbehälter mit dem darin abgeschiedenen Sauggut entsorgt werden. Der Sammelbehälter, insbesondere die flexible Wandung, kann zumindest teilweise oder vollständig in einem Innenraum des Gehäuses an einer Gehäusewandung anliegen. Somit kann der Sammelbehälter ein Einsatzelement, insbesondere in Form einer Einlage, für das Gehäuse bilden. Zusätzlich oder alternativ kann der Sammelbehälter das Gehäuse zumindest teilweise oder vollständig umgeben. Vorzugsweise ist der Sammelbehälter am Gehäuse lösbar fixiert. Durch den Sammelbehälter können somit Vorteile eines Zyklonstaubsaugers und eines Staubsaugers mit Staubsaugerbeutel kombiniert werden.

Weiterhin ist es bei einer erfindungsgemäßen Abscheidereinheit denkbar, dass die Entsorgungseinheit, insbesondere der Abscheideraum und/oder der Sammelbehälter, eine erste Öffnung mit einem ersten Öffnungsverschluss, der die Eingangsöffnung, vorzugsweise abdichtend, umschließt, und/oder eine zweite Öffnung mit einem zweiten Öffnungsverschluss, der die Ausgangsöffnung, vorzugsweise abdichtend, umschließt, aufweist, insbesondere wobei der erste und/oder zweite Öffnungsverschluss (jeweils) ein vorgespanntes Verschlussmittel aufweisen, welches die erste und/oder zweite Öffnung beim Auswechseln der Entsorgungseinheit (jeweils) automatisch verschließt. Der erste und/oder zweite Öffnungsverschluss kann einen elastischen Bund und/oder ein klappbares und/oder verschiebbares Verschlusselement aufweisen. Weiterhin kann der erste und/oder zweite Öffnungsverschluss ein Elastomer, insbesondere in Form eines Gummis, umfassen. Dadurch kann sichergestellt werden, dass der Abscheideraum um die Eingangs- und/oder Ausgangsöffnung herum abgedichtet ist. Ferner kann die Entsorgungseinheit bei der Entnahme der Entsorgungseinheit aus dem Staubsauger in einfacher Art und Weise verschlossen werden, um ein Freisetzen von gesammeltem Sauggut zu verhindern.

Ferner kann bei einer erfindungsgemäßen Abscheidereinheit vorteilhafterweise vorgesehen sein, dass die Entsorgungseinheit durch das Gehäuse gebildet ist. Vorzugsweise kann das Gehäuse selbst aus recyclingfähigem Material und/oder zur einmaligen Füllung mit Sauggut ausgebildet sein. Somit kann die Entsorgungseinheit insbesondere einen entsorgbaren Zyklon bilden. Dabei kann das Gehäuse Fixiermittel zum, insbesondere einmaligen, Fixieren des Gehäuses an einer Aufnahmevorrichtung des Staubsaugers aufweisen. Zum Entfernen der Abscheidereinheit von der Aufnahmevorrichtung können die Fixiermittel zerstörungsfrei lösbar sein oder eine Sollbruchstelle aufweisen. Durch das Konzept des entsorgbaren Gehäuses kann ein besonders einfacher Austausch der Entsorgungseinheit erfolgen, indem die gesamte Baugruppe ausgetauscht wird.

Weiterhin ist es bei einer erfindungsgemäßen Abscheidereinheit denkbar, dass das Gehäuse aus einem recyclingfähigen und/oder faserbasierten Material gebildet ist, insbesondere wobei die Entsorgungseinheit materialeinheitlich ist. Vorzugsweise kann das Gehäuse aus dem recyclingfähigen und/oder faserbasierten Material bestehen. Das recyclingfähige Material kann z. B. einen Kunststoff oder einen Naturstoff aufweisen. Vorzugsweise kann das Gehäuse aus einem Papier-, Gewebe- und/oder Vliesmaterial ausgestaltet sein. Vorzugsweise weist ein Material des Gehäuses Kunststoff- und/oder Naturfasern auf. Dadurch kann die Entsorgungseinheit kostengünstig herstellbar und damit kostengünstig austauschbar sein. Durch die Materialeinheitlichkeit der Entsorgungseinheit kann die Recyclingfähigkeit verbessert sein. Dabei können sämtliche Komponenten der Entsorgungseinheit aus dem recyclingfähigen und/oder faserbasierten Material hergestellt und/oder integral miteinander ausgebildet sein.

Im Rahmen der Erfindung ist es weiterhin denkbar, dass das faserbasierte Material ein Papiermaterial, insbesondere in Form einer Pappe, ist. Beispielsweise kann das Gehäuse zumindest teilweise oder vollständig als Formteil ausgebildet sein. Dabei kann das Gehäuse aus einer Pappmasse, insbesondere in Form von Pappmaschee, geformt sein. Dadurch kann eine kostengünstige Herstellung ermöglicht und eine Umweltfreundlichkeit bei der Entsorgung der Entsorgungseinheit verbessert sein. Ferner ist es denkbar, dass das Gehäuse eine Gehäusewandung zur Begrenzung des Abscheideraums und des Abscheidepfades bildet. Dabei kann das Sauggut sich bei der Verwirbelung im Abscheideraum direkt an der Gehäusewandung ansammeln. Die Gehäusewandung kann beispielsweise eine strukturierte Oberfläche, insbesondere mit einer Schachbrett- und/oder Wabenstruktur, aufweisen. Dadurch kann sich das Sauggut vorteilhaft an der Gehäusewandung ansammeln und dadurch die Abscheidung des Sauggutes verbessert sein.

Ferner kann bei einer erfindungsgemäßen Abscheidereinheit vorteilhafterweise vorgesehen sein, dass die Eingangsöffnung durch ein Tauchrohr gebildet ist, welches in einen Innenraum des Gehäuses hineinragt, wobei der Abscheideraum das Tauchrohr zumindest teilweise umgibt, insbesondere wobei das Tauchrohr in die Entsorgungseinheit integriert ist. Unter dem Tauchrohr kann insbesondere ein Rohr verstanden werden, in welchem der Saugstrom zumindest teilweise oder vollständig durch den Innenraum geführt wird. Dabei kann die Verwirbelung des Saugstroms um das Tauchrohr herum erzeugbar sein. Insbesondere kann das Tauchrohr einen Innendurchmesser des Abscheideraums definieren. Das Tauchrohr kann vorzugsweise Teil des Gehäuses sein. Beispielsweise kann das Tauchrohr, insbesondere materialeinheitlich mit den übrigen Teilen des Gehäuses, aus einem recyclingfähigen und/oder faserbasierten Material, z. B. in Form von Kunststoff- und/oder Naturfasern, gebildet sein. Vorzugsweise kann das Tauchrohr aus einem Papier-, Gewebe- und/oder Vliesmaterial ausgestaltet sein. Somit kann das Tauchrohr als Teil der Entsorgungseinheit in einfacher Art und Weise ausgetauscht und entsorgt werden. Eine Trennung von Tauchrohr und abgeschiedenem Sauggut kann dabei entfallen.

Gemäß einem weiteren Aspekt der Erfindung ist ein Staubsaugersystem vorgesehen. Das Staubsaugersystem weist zumindest eine erfindungsgemäße Abscheidereinheit und einen Staubsauger mit einer Aufnahmevorrichtung zur Aufnahme der Abscheidereinheit auf.

Somit bringt ein erfindungsgemäßes Staubsaugersystem die gleichen Vorteile mit sich, wie sie bereits ausführlich mit Bezug auf eine erfindungsgemäße Abscheidereinheit beschrieben worden sind. Die Abscheidereinheit kann vorzugsweise in der Aufnahmevorrichtung fixiert sein. Die Aufnahmevorrichtung kann zumindest eine Befestigungsschnittstelle zum, vorzugsweise lösbaren, Befestigen der Abscheidereinheit und/oder der Entsorgungseinheit am Staubsauger umfassen. Bei dem Staubsaugersystem kann der Aufwand zum Entleeren des Staubsaugers gering gehalten werden.

Vorzugsweise kann bei einem erfindungsgemäßen Staubsaugersystem vorgesehen sein, dass die Aufnahmevorrichtung eine insbesondere verschließbare Kammer umfasst, in welche die Abscheidereinheit und/oder die Entsorgungseinheit einsetzbar ist. Durch die verschließbare Kammer kann die Abscheidereinheit vollständig in der Aufnahmevorrichtung montiert sein. Weiterhin ist es denkbar, dass die Aufnahmevorrichtung mehrere Stützelemente aufweist, die formschlüssig mit der Entsorgungseinheit wirken. Beispielsweise kann die Aufnahmevorrichtung eine Tauchrohrstütze aufweisen, auf welche das Tauchrohr beim Einsetzen der Entsorgungseinheit aufschiebbar ist. Ferner kann die Kammer eine zu der Abscheidereinheit korrespondierende Form aufweisen, so dass die Abscheidereinheit flächig, vorzugsweise vollumfänglich, in der Kammer gestützt wird. Dadurch kann die Stabilität der Abscheidereinheit, insbesondere der Entsorgungseinheit der Abscheidereinheit, durch die Aufnahmevorrichtung, insbesondere unter dem Saugstrom im Betrieb, unterstützt werden. Zudem kann die Entsorgungseinheit dadurch dünnwandig ausgestaltet sein, um eine Abfallmenge gering zu halten und/oder eine Festigkeit der Entsorgungseinheit zur Erhöhung der Leistungsfähigkeit zu verbessern.

Es ist ferner bei einem erfindungsgemäßen Staubsaugersystem denkbar, dass das Staubsaugersystem zwei baugleiche Abscheidereinheiten umfasst, die gegeneinander austauschbar sind. Dabei können die Abscheidereinheiten jeweils vollständig eine Entsorgungseinheit bilden. Die Abscheidereinheiten können beide in der Aufnahmevorrichtung angeordnet und vorzugsweise automatisch gegeneinander austauschbar sein. Zusätzlich oder alternativ kann das Staubsaugersystem z. B. eine Vorhaltevorrichtung zum Vorhalten einer der beiden Abscheidereinheiten aufweisen, während die andere Abscheidereinheit in der Aufnahmevorrichtung angeordnet ist. Durch die beiden Abscheidereinheiten kann ein schneller Austausch der jeweiligen Abscheidereinheit erfolgen.

Weiterhin ist es bei einem erfindungsgemäßen Staubsaugersystem denkbar, dass es sich bei dem Staubsauger um einen akkubetriebenen Staubsauger und/oder einen Staubsaugerroboter handelt. Unter einem akkubetriebenen Staubsauger kann insbesondere ein kabellos betreibbarer Staubsauger verstanden werden, welcher für einen Saugvorgang keine unmittelbare Verbindung zu einer externen Stromquelle benötigt. Insbesondere kann der akkubetriebe Staubsauger ein Batteriepack aufweisen, welches als Stromquelle für den Saugbetrieb des Staubsaugers dient. Der Staubsaugerroboter kann vorzugsweise zum Ausführen eines autonomen Reinigungsvorgangs ausgebildet sein. Bei einem akkubetriebenen Staubsauger hat der Einsatz der Abscheidereinheit mit der Entsorgungseinheit den Vorteil, dass die Entsorgungseinheit in unmittelbarer Nähe zum Abfalleimer demontiert und anschließend entsorgt werden kann, ohne dass ein Kabel die Bewegungsfreiheit einschränkt. Dadurch kann verhindert werden, dass die Entsorgungseinheit über bereits gesäuberte Bereiche getragen wird.

Es ist ferner bei einem erfindungsgemäßen Staubsaugersystem denkbar, dass eine Basisstation vorgesehen ist, die eine Wechselvorrichtung zum automatischen Austauschen zumindest einer Entsorgungseinheit der Abscheidereinheit aufweist, wobei die Basisstation einen Entsorgungsraum zur Aufnahme ausgetauschter Entsorgungseinheiten und/oder einen Vorhalteraum zum Vorhalten von, insbesondere leeren, Entsorgungseinheiten aufweist. Die Basisstation kann eine Halteposition für den Staubsauger definieren, in welcher der Staubsauger durch die Basisstation geladen werden und/oder der Austausch der Entsorgungseinheit erfolgen kann. Vorzugsweise weist die Wechselvorrichtung einen Entnahmemechanismus zum Entnehmen der Entsorgungseinheit und/oder einen Zuführmechanismus zum Zuführen der ausgetauschten Entsorgungseinheiten zum Entsorgungsraum auf. Beispielsweise kann die Wechselvorrichtung einen Greifer, insbesondere in Form eines Greifarms, umfassen, durch welchen die Entsorgungseinheit aus der Aufnahmevorrichtung entnehmbar und in den Entsorgungsraum transportierbar ist. Im Entsorgungsraum können die ausgetauschten Entsorgungseinheiten vorzugsweise stapelbar sein. Insbesondere wenn es sich bei dem Staubsauger um einen Staubsaugerroboter handelt, kann durch die Basisstation mit der Wechselvorrichtung ein autonomer Betrieb des Staubsaugersystems verlängert werden, bis eine Bedienperson den Entsorgungsraum leert und/oder den Vorhalteraum auffüllt.

Gemäß einem weiteren Aspekt der Erfindung ist ein Verfahren zum Betreiben eines Staubsaugersystems, insbesondere eines erfindungsgemäßen Staubsaugersystems, vorgesehen. Das Staubsaugersystem umfasst, insbesondere in Form von Verfahrensschritten:
- Erzeugen eines Saugstroms, welcher zumindest abschnittsweise durch einen Abscheideraum eines Abscheidepfades geführt wird, in welchem der Saugstrom zyklonartig verwirbelt und das Sauggut in einem Randbereich des Abscheideraums abgeschieden wird, wobei der Abscheideraum zumindest teilweise der vollständig in eine auswechselbare Entsorgungseinheit integriert ist, die mit dem im Abscheideraum abgeschiedenen Sauggut entsorgbar ist,
- Austauschen der Entsorgungseinheit mit dem abgeschiedenen Sauggut gegen eine andere, baugleiche Entsorgungseinheit.

Somit bringt ein erfindungsgemäßes Verfahren die gleichen Vorteile mit sich, wie sie bereits ausführlich mit Bezug auf eine erfindungsgemäße Abscheidereinheit und/oder ein erfindungsgemäßes Staubsaugersystem beschrieben worden sind. Das Erzeugen des Saugstroms kann durch ein Gebläse des Staubsaugers erfolgen. Das Austauschen der Entsorgungseinheit kann manuell und/oder automatisch durchgeführt werden.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen schematisch:
- Figur 1: eine erfindungsgemäße Abscheidereinheit in einem ersten Ausführungsbeispiel,
- Figur 2: ein erfindungsgemäßes Staubsaugersystem mit einem akkubetriebenen Staubsauger,
- Figur 3: einen Ablauf eines erfindungsgemäßen Verfahrens zum Betreiben des Staubsaugersystems,
- Figur 4: eine erfindungsgemäße Abscheidereinheit in einem weiteren Ausführungsbeispiel, und
- Figur 5: ein erfindungsgemäßes Staubsaugersystem mit einem Staubsaugerroboter.

In der nachfolgenden Beschreibung zu einigen Ausführungsbeispielen der Erfindung werden für die gleichen technischen Merkmale auch in unterschiedlichen Ausführungsbeispielen die identischen Bezugszeichen verwendet.

Figur 1 zeigt eine erfindungsgemäße Abscheidereinheit 10 zum Abscheiden von Sauggut eines Saugstroms 200 eines Staubsaugers 2. Figur 2 zeigt ein erfindungsgemäßes Staubsaugersystem 1 mit der Abscheidereinheit 10 und dem Staubsauger 2, hier in Form eines manuell betreibbaren akkubetriebenen Staubsaugers 2, insbesondere in Form eines Stab- und/oder Handstaubsaugers. Weiterhin kann es sich bei dem Staubsauger 2 gemäß der Darstellung in Figur 5 z. B. um einen akkubetriebenen Staubsauger 2 in Form eines Staubsaugerroboters handeln. Es ist jedoch ebenso denkbar, dass ein anderer Staubsauger 2, z. B. in Form eines kabelgebundenen Staubsaugers 2, eingesetzt wird.

Die Abscheidereinheit 10 umfasst ein Gehäuse 11, welches einen Abscheideraum 21 zum Abscheiden des Sauggutes von dem Saugstrom 200 umgibt. Das Gehäuse 11 weist eine Eingangsöffnung 12, durch welche der Saugstrom 200 zumindest teilweise in den Abscheideraum 21 einleitbar ist, und eine Ausgangsöffnung 13, durch welche der Saugstrom 200 zumindest teilweise aus dem Abscheideraum 21 herausleitbar ist, auf. Die Eingangsöffnung 12 ist durch ein Tauchrohr 14 gebildet, welches in einen Innenraum 11.2 des Gehäuses 11 hineinragt, wobei der Abscheideraum 21 das Tauchrohr 14 zumindest teilweise umgibt. Das Tauchrohr 14 ist dabei insbesondere ein Teil, vorzugsweise ein integraler Teil, des Gehäuses 11.

Die Eingangsöffnung 12, der Abscheideraum 21 und die Ausgangsöffnung 13 bilden einen Abscheidepfad 201 zur zyklonartigen Verwirbelung des Saugstroms 200, um das Sauggut in einem Randbereich 21.1 des Abscheideraums 21, z. B. an einem Außendurchmesser des Abscheideraums 21, abzuscheiden. Daraufhin kann sich das Sauggut in dem Randbereich 21.1 und/oder einem Sauggutdepot 22, welches im unteren Teil des Abscheideraums 21 gebildet ist, sammeln. Um eine Entsorgung des Sauggutes zu erleichtern, ist der Abscheideraum 21 ferner in eine auswechselbare Entsorgungseinheit 20 integriert, die mit dem im Abscheideraum 21 abgeschiedenen Sauggut entsorgbar ist.

Gemäß der in Figur 1 gezeigten Ausführung der Abscheidereinheit 10 ist die Entsorgungseinheit 20 durch das Gehäuse 11 mit einer Gehäusewandung 15 und dem Tauchrohr 14 gebildet. Dazu ist das Gehäuse 11 aus einem recyclingfähigen und/oder faserbasierten Material 11.1, insbesondere aus einem Papiermaterial, vorzugsweise in Form einer Pappe, gebildet. Vorzugsweise ist das Gehäuse 11 mit der Gehäusewandung 15 und dem Tauchrohr 14 materialeinheitlich ausgebildet. Damit ist die Entsorgungseinheit 20 insgesamt materialeinheitlich.

Gemäß der in Figur 4 gezeigten Ausführung der Abscheidereinheit 10 umfasst die Entsorgungseinheit 20 einen Sammelbehälter 30, welcher eine flexible Wandung 31 aufweist, die den Abscheideraum 21 umgibt. Die Wandung 31 kann beispielsweise ein Gewebematerial und/oder ein Vliesmaterial umfassen. Dabei ist der Sammelbehälter 30 in das Gehäuse 11 eingesetzt, insbesondere eingelegt, so dass der Sammelbehälter 30 an der Gehäusewandung 15 anliegt. Zur Entsorgung der Entsorgungseinheit 20 kann der Sammelbehälter 30 aus dem Gehäuse 11 entnommen werden. Zum Entnehmen des Sammelbehälters 30 kann der Abscheideraum 21, z. B. in einem Bereich mit dem Saugdepot 22, öffenbar, vorzugsweise aufklappbar, sein.

Die Entsorgungseinheit 20 weist vorzugsweise eine erste Öffnung 32 mit einem ersten Öffnungsverschluss 33 auf, der die Eingangsöffnung 12 abdichtend umschließt. Ferner weist die Entsorgungseinheit 20 vorzugsweise eine zweite Öffnung 34 mit einem zweiten Öffnungsverschluss 35 auf, der die Ausgangsöffnung 13 abdichtend umschließt. Der erste und zweite Öffnungsverschluss 33, 35 umfassen jeweils ein vorgespanntes Verschlussmittel, welches die erste und zweite Öffnung 32, 34 beim Auswechseln der Entsorgungseinheit 20 jeweils automatisch verschließt.

Somit kann ein erfindungsgemäßes Verfahren 100 zum Betreiben des Staubsaugersystems 1 gemäß dem Ablauf in Figur 3 ein Erzeugen 101 des Saugstroms 200, welcher zumindest abschnittsweise durch den Abscheideraum 21 geführt wird, in welchem der Saugstrom 200 zyklonartig verwirbelt und das Sauggut in dem Randbereich 21.1 des Abscheideraums 21 abgeschieden wird, umfassen. Anschließend ermöglicht das Staubsaugersystem 1 mit der Abscheidereinheit 10 ein Austauschen 102 der Entsorgungseinheit 20 mit dem abgeschiedenen und/oder angesammelten Sauggut gegen eine andere, baugleiche Entsorgungseinheit 20.

Durch die Integration des Abscheideraums 21 in die auswechselbare Entsorgungseinheit 20 kann das Entsorgen des Sauggutes folglich vereinfacht werden. So ist es dadurch insbesondere nicht erforderlich, das Sauggut zum Entsorgen aus dem Abscheideraum 21 auszukippen und dabei ggf. erneut freizusetzen.

Wie in Figur 2 gezeigt, weist der Staubsauger 2 eine Aufnahmevorrichtung 3 zur Aufnahme der Abscheidereinheit 10 auf. Beispielsweise kann die Aufnahmevorrichtung 3 eine verschließbare Kammer umfassen, in welche die Abscheidereinheit 10 und/oder die Entsorgungseinheit 20 einsetzbar sind. Beispielsweise kann die Entsorgungseinheit 20 in der Kammer an der Aufnahmevorrichtung 3 flächig anliegen. Dadurch kann die Entsorgungseinheit 20 außen gestützt werden, wenn der Saugstrom 200 aufgebracht wird. Vorteilhafterweise kann das Staubsaugersystem 1 zwei baugleiche Abscheidereinheiten 10 umfassen, die gegeneinander austauschbar sind.

Weiterhin kann das Staubsaugersystem 1 eine Basisstation 4 umfassen, die eine Wechselvorrichtung 4.1 zum automatischen Austauschen zumindest einer Entsorgungseinheit 20 der Abscheidereinheit 10 aufweist. Die Basisstation 4 kann dazu, wie in Figur 5 gezeigt, einen Entsorgungsraum 4.2 zur Aufnahme ausgetauschter Entsorgungseinheiten 20 und/oder einen Vorhalteraum 4.3 zum Vorhalten von Entsorgungseinheiten 20 umfassen.

Es ist ferner denkbar, dass die beschriebenen Ausführungsformen, insbesondere die Ausführungsformen der Figuren 1 und 4, kombiniert werden. Dadurch kann beispielsweise erreicht werden, dass der Sammelbehälter 30 bei jeder Füllung und das Gehäuse 11 nach einer festgelegten Anzahl von Füllungen ausgetauscht wird.

Die voranstehende Erläuterung der Ausführungsformen beschreibt die vorliegende Erfindung ausschließlich im Rahmen von Beispielen. Selbstverständlich können einzelne Merkmale der Ausführungsformen, sofern technisch sinnvoll, frei miteinander kombiniert werden, ohne den Rahmen der vorliegenden Erfindung zu verlassen.

### Bezugszeichenliste

- 1: Staubsaugersystem
- 2: Staubsauger
- 3: Aufnahmevorrichtung
- 4: Basisstation
- 4.1: Wechselvorrichtung
- 4.2: Entsorgungsraum
- 4.3: Vorhalteraum

- 10: Abscheidereinheit
- 11: Gehäuse
- 11.1: Material
- 11.2: Innenraum
- 12: Eingangsöffnung
- 13: Ausgangsöffnung
- 14: Tauchrohr
- 15: Gehäusewandung

- 20: Entsorgungseinheit
- 21: Abscheideraum
- 21.1: Randbereich von 21
- 22: Sauggutdepot

- 30: Sammelbehälter
- 31: Wandung
- 32: erste Öffnung
- 33: erster Öffnungsverschluss
- 34: zweite Öffnung
- 35: zweiter Öffnungsverschluss

- 100: Verfahren
- 101: Erzeugen von 200
- 102: Austauschen von 20
- 200: Saugstrom
- 201: Abscheidepfad

## Patentansprüche

1. Abscheidereinheit (10) zum Abscheiden von Sauggut eines Saugstroms (200) eines Staubsaugers (2), umfassend
ein Gehäuse (11), welches einen Abscheideraum (21) zum Abscheiden des Sauggutes umgibt, wobei das Gehäuse (11) eine Eingangsöffnung (12), durch welche der Saugstrom (200) zumindest teilweise in den Abscheideraum (21) einleitbar ist, und eine Ausgangsöffnung (13), durch welche der Saugstrom (200) zumindest teilweise aus dem Abscheideraum (21) herausleitbar ist, aufweist,
wobei zumindest die Eingangsöffnung (12), der Abscheideraum (21) und die Ausgangsöffnung (13) einen Abscheidepfad (201) zur zyklonartigen Verwirbelung des Saugstroms (200) bilden, um das Sauggut in einem Randbereich (21.1) des Abscheideraums (21) abzuscheiden,
**dadurch gekennzeichnet,**
**dass** der Abscheideraum (21) zumindest teilweise in eine auswechselbare Entsorgungseinheit (20) integriert ist, die mit dem im Abscheideraum (21) abgeschiedenen Sauggut entsorgbar ist.

2. Abscheidereinheit (10) nach Anspruch 1,
**dadurch gekennzeichnet,**
**dass** die Entsorgungseinheit (20) einen Sammelbehälter (30) umfasst, welcher eine flexible Wandung (31) aufweist, die den Abscheideraum (21) umgibt.

3. Abscheidereinheit (10) nach Anspruch 1 oder 2,
**dadurch gekennzeichnet,**
**dass** die Entsorgungseinheit (20) eine erste Öffnung (32) mit einem ersten Öffnungsverschluss (33), der die Eingangsöffnung (12) abdichtend umschließt, und/oder eine zweite Öffnung (34) mit einem zweiten Öffnungsverschluss (35), der die Ausgangsöffnung (13) abdichtend umschließt, aufweist, wobei der erste und/oder zweite Öffnungsverschluss (35) ein vorgespanntes Verschlussmittel aufweisen, welches die erste und/oder zweite Öffnung (34) beim Auswechseln der Entsorgungseinheit (20) automatisch verschließt.

4. Abscheidereinheit (10) nach einem der vorhergehenden Ansprüche,
**dadurch gekennzeichnet,**
**dass** die Entsorgungseinheit (20) durch das Gehäuse (11) gebildet ist.

5. Abscheidereinheit (10) nach einem der vorhergehenden Ansprüche,
**dadurch gekennzeichnet,**
**dass** das Gehäuse (11) aus einem recyclingfähigen und/oder faserbasierten Material (11.1) gebildet ist, insbesondere wobei die Entsorgungseinheit (20) materialeinheitlich ist.

6. Abscheidereinheit (10) nach einem der vorhergehenden Ansprüche,
**dadurch gekennzeichnet,**
**dass** das faserbasierte Material (11.1) ein Papiermaterial, insbesondere in Form einer Pappe, ist.

7. Abscheidereinheit (10) nach einem der vorhergehenden Ansprüche,
**dadurch gekennzeichnet,**
**dass** die Eingangsöffnung (12) durch ein Tauchrohr (14) gebildet ist, welches in einen Innenraum (11.2) des Gehäuses (11) hineinragt, wobei der Abscheideraum (21) das Tauchrohr (14) zumindest teilweise umgibt, wobei das Tauchrohr (14) in die Entsorgungseinheit (20) integriert ist.

8. Staubsaugersystem (1), aufweisend
zumindest eine Abscheidereinheit (10) nach einem der vorhergehenden Ansprüche und einen Staubsauger (2) mit einer Aufnahmevorrichtung (3) zur Aufnahme der Abscheidereinheit (10).

9. Staubsaugersystem (1) nach Anspruch 8,
**dadurch gekennzeichnet,**
**dass** die Aufnahmevorrichtung (3) eine verschließbare Kammer umfasst, in welche die Abscheidereinheit (10) und/oder die Entsorgungseinheit (20) einsetzbar ist.

10. Staubsaugersystem (1) nach Anspruch 8 oder 9,
**dadurch gekennzeichnet,**
**dass** das Staubsaugersystem (1) zwei baugleiche Abscheidereinheiten (10) umfasst, die gegeneinander austauschbar sind.

11. Staubsaugersystem (1) nach einem der vorhergehenden Ansprüche,
**dadurch gekennzeichnet,**
**dass** es sich bei dem Staubsauger (2) um einen akkubetriebenen Staubsauger (2) und/oder einen Staubsaugerroboter handelt.

12. Staubsaugersystem (1) nach einem der vorhergehenden Ansprüche,
**dadurch gekennzeichnet,**
**dass** eine Basisstation (4) vorgesehen ist, die eine Wechselvorrichtung (4.1) zum automatischen Austauschen zumindest einer Entsorgungseinheit (20) der Abscheidereinheit (10) aufweist, wobei die Basisstation (4) einen Entsorgungsraum (4.2) zur Aufnahme ausgetauschter Entsorgungseinheiten (20) und/oder einen Vorhalteraum (4.3) zum Vorhalten von Entsorgungseinheiten (20) aufweist.

13. Verfahren (100) zum Betreiben eines Staubsaugersystems (1), insbesondere nach einem der Ansprüche 8 bis 12,
umfassend:
- Erzeugen (101) eines Saugstroms (200), welcher zumindest abschnittsweise durch einen Abscheideraum (21) eines Abscheidepfades (201) geführt wird, in welchem der Saugstrom (200) zyklonartig verwirbelt und das Sauggut in einem Randbereich (21.1) des Abscheideraums (21) abgeschieden wird, wobei der Abscheideraum (21) zumindest teilweise in eine auswechselbare Entsorgungseinheit (20) integriert ist, die mit dem im Abscheideraum (21) abgeschiedenen Sauggut entsorgbar ist,
- Austauschen (102) der Entsorgungseinheit (20) mit dem abgeschiedenen Sauggut gegen eine andere, baugleiche Entsorgungseinheit (20).
